# EUROPÄISCHE PATENTANMELDUNG

(11) **EP 0 483 739 A1**
(43) Veröffentlichungstag der Anmeldung: **06.05.1992**
(21) Anmeldenummer: 91118376.2
(22) Anmeldetag: 29.10.1991
(51) Int. Cl.: B61B 13/04

(54) **Elektrohängebahn sowie Verfahren zur Beabstandung von Fahrzeugen einer Elektrohängebahn**

(30) Priorität: 29.10.1990 DE 9014943 U
(71) Anmelder: FREDENHAGEN KG, D-63069 Offenbach (DE)
(72) Erfinder: Knüttel, Werner, W-6451 Gross Krotzenburg (DE)
(74) Vertreter: Stoffregen, Hans-Herbert, Dr. Dipl.-Phys.

(57) **Zusammenfassung**

Es wird eine Elektrohängebahn mit entlang einer horizontal oder im wesentlichen horizontal verlaufenden Laufbahn (10) verfahrbaren, vorzugsweise zwei über eine Traverse (28) verbundene Laufwerke (20,22) umfassenden selbstangetriebenen Fahrzeugen (16,18) vorgeschlagen. Um z.B. in Montage- oder Bearbeitungsbereichen eine gewünschte Distanzierung zwischen aufeinanderfolgenden Fahrzeugen (16,18) sicherzustellen, wird vorgeschlagen, daß die Fahrzeuge (16,18) mit einer von diesen selbst angetriebenen Distanzierungseinrichtung (76) in Form eines endlosen Umlaufelements wie Gurt oder Kette zusammenwirken.

## Beschreibung

Die Erfindung bezieht sich auf eine Elektrohängebahn mit entlang einer horizontal oder im wesentlichen horizontal verlaufenden Laufbahn verfahrbaren, vorzugsweise zwei über eine Traverse verbundene Laufwerke umfassenden selbstangetriebenen Fahrzeugen, wobei zumindest bereichsweise entlang der Laufbahn eine mittelbar oder unmittelbar mit Fahrzeugen wechselwirkende Distanzierungseinrichtung verläuft.

Ferner bezieht sich die Erfindung auf ein Verfahren zum Beabstanden von entlang einer horizontal oder im wesentlichen horizontal verlaufenden Laufbahn verfahrbaren, vorzugsweise zwei über eine Traverse verbundene Laufwerke umfassenden selbstangetriebenen Fahrzeugen, wobei zumindest bereichsweise eine entlang der Laufbahn mittelbar oder unmittelbar mit Fahrzeugen wechselwirkende Distanzierungseinrichtung verläuft.

Um in Fertigungsbetrieben an verschiedenen Orten innerhalb der Fertigungsanlage zu bearbeitende oder mit weiteren Teilen zu versehene Gegenstände zu transportieren, können Elektrohängebahnen -oder auch Einschienenhängebahnen genannt- benutzt werden.

Eine Transporteinheit kann dabei aus einem, zwei oder mehreren Fahrwerken bestehen, die über Traversen verbunden sind, von denen die zu transportierenden Gegenstände aufgenommen wie abgehängt werden. Die von einem Elektromotor angetriebenen Fahrwerke werden Vorläufer, die nicht selbstangetriebenen Fahrwerke werden Nachläufer genannt.

Im Vergleich zum Beispiel zum Schleppkettenförderer zeigen Elektrohängebahnen den Vorteil, daß jede Transporteinheit unabhängig von anderen betätigt werden kann. Allerdings können dann Probleme auftreten, wenn die unabhängig voneinander angetriebenen Fahrzeuge einen für z.B. vorzunehmende Bearbeitungen zu geringen Abstand aufweisen, da dann die einzelnen Fahrzeuge in zu schneller Taktfolge an Bearbeitungsstationen vorbeifahren.

Aufgabe der vorliegenden Erfindung ist es, eine Elektrohängebahn der eingangs beschriebenen Art so weiterzubilden, daß zumindest in bestimmten Bereichen der horizontal oder im wesntlichen horizontal verlaufenden Laufbahn sichergestellt ist, daß aufeinanderfolgende Fahrzeuge einen gewünschten Abstand zueinander aufweisen, ohne daß dieser im Verlauf des Bahnabschnittes verändert werden kann. Die Erfindung beschäftigt sich folglich mit dem Problem, eine kontrollierte Vereinzelung von aufeinanderfolgenden Fahrzeugen unter Vermeidung aufwendiger elektronischer Steuerungen vorzunehmen.

Zur Lösung des Problems wird erfindungsgemäß u. a. vorgeschlagen, daß die Distanzierungseinrichtung ein von den Fahrzeugen antreibbares endloses Umlaufelement ist. Verfahrensmäßig ist vorgesehen, daß die Distanzierungseinrichtung zu deren Antrieb mittelbar oder unmittelbar von Fahrzeugen derart erfaßt wird, daß zwischen die Distanzierungseinrichtung erfassenden Fahrzeugen eine Relativbewegung ausgeschlossen oder im wesentlichen ausgeschlossen wird.

Durch diese Maßnahmen wird auf rein mechanischem Wege sichergestellt, daß eine kontrollierte Vereinzelung von aufeinanderfolgenden Fahrzeugen in den Bereichen des Transportweges erfolgt, in denen über z.B. Mitnehmer oder gleichwirkende Lösungsmittel ein Wechselwirken zwischen dem Umlaufelement und dem Fahrzeug erfolgt.

Bei Verwendung von Mitnehmern können diese wahlweise von dem Umlaufelement ausgehen und in die Fahrzeuge eingreifen oder umgekehrt.

Als Umlaufelement kommen vorzugsweise Gurte oder auch Ketten, Riemen oder Seile zum Einsatz. Andere Umlaufelement sind gleichfalls möglich. Die Umlaufelemente können gegebenenfalls zeitweise mit einem z. B. Hilfsantrieb verbunden sein, um beim "Anfahren" des Umlaufelementes die Haftreibung zu überwinden. Ferner sollten Mittel zum Spannen des endlosen Umlaufelementes wie Gurt oder Kette vorgesehen sein.

Ein bevorzugter Lösungsvorschlag sieht vor, daß das Umlaufelement ein Gurt ist, der am Fahrzeug festklemmbar ist. Dabei kann von dem Fahrzeug eine senkrecht zu dessen Förderrichtung verschiebbare federvorgespannte Klemmeinrichtung ausgehen, die den Gurt erfaßt, um eine Relativbewegung zu dem Gurt zu vermeiden. Hierdurch ist auf einfache Weise die Möglichkeit gegeben, daß aufeinanderfolgende mit dem Umlaufelement wechselwirkende Fahrzeuge während ihres Weges entlang dem Umlaufelement einen vorgegebenen Abstand zueinander einhalten.

Die Klemmeinrichtung kann ein mit einem parallel zur Bewegungsrichtung verlaufenden Kufenelement wechselwirkendes Gleitelement wie Rolle aufweisen, wobei beim Wechselwirken zwischen der Rolle und dem Kufenelement die Klemmeinrichtung entgegen der Federvorspannung angehoben wird, um so das Umlaufelement wie Gurt freizugeben. In diesem Moment wird die Fördergeschwindigkeit nicht mehr durch die Geschwindigkeit des von dem bzw. den Fahrzeugen angetriebenen Gurts vorgegeben, so daß das Fahrzeug völlig frei verfahrbar ist.

Ein weiterer Lösungsvorschlag sieht vor, daß von dem Fahrzeug zumindest ein Mitnehmer ausgehen kann, der in das vorzugsweise als Rollenkette ausgebildete Umlaufelement eingreift. Folglich ist mit einfachen konstruktiven Möglichkeiten sichergestellt, daß dann, wenn die von den Fahrzeugen ausgehenden Mitnehmer in die Rollenkette eingreifen, eine Relativbewegung zwischen Rollenkette und Fahrzeug nicht mehr erfolgen kann. Dies bedeutet, daß mehrere mit der Rollenkette in Eingriff gelangende Fahrzeuge im Bewegungsweg der Rollenkette zueinander einen gleichbleibenden Abstand beibehalten.

Bei einer besonders hervorzuhebenden Ausführungsform, bei der die Laufbahnen von U-förmig ausgebildeten Jochen ausgehen, ist vorgesehen, daß als Umlaufelement eine Kette zum Einsatz gelangt, die von von beiden Seiten des unteren Schenkels des Jochs ausgehenden Führungen aufgenommen ist. Die Mitnehmer selbst gehen sodann von der Kette aus, wobei jeder Mitnehmer einen von zwei Schenkeln unterschiedlicher Länge begrenzten Schlitz aufweist, in die von dem Fahrzeug abragende stiftförmige Vorsprünge eingreifen.

Durch die unterschiedliche Länge der den Schlitz begrenzenden Schenkel ergibt sich der Vorteil, daß auch z.B. durch konstruktiv bedingte Abstandsänderungen zwischen dem Umlaufelement und dem Transportweg des Fahrzeuges der stiftförmig von dem Fahrzeug abragende Vorsprungs den Mitnehmer erfaßt, da der längere Schenkel mit dem Stift wechselwirken kann, ohne daß dieser notwendigerweise selbst in dem Schlitz verharrt.

Ein weiteres Ausführungsbeispiel sieht vor, daß von der Kette erste und zweite Mitnehmer abragen, von denen die zweiten einen von Schenkeln gleicher Länge begrenzten Schlitz aufweisen. Diese Sicherheitsmitnehmer sollen gewährleisten, daß auch dann, wenn der erste Mitnehmer und der von dem Fahrzeug ausgehende Vorsprung in Ausgriff gelangen sollten, das Fahrzeug weiterhin in einer bestimmten Position in bezug auf das Umlaufelement haltbar ist.

Die Außenflächen der die Schlitze begrenzenden Schenkel sind vorzugsweise rampenförmig angeschrägt, um so ein Hineingleiten der von den Fahrzeugen ausgehenden stiftförmigen Vorsprünge in die Schlitze zu ermöglichen.

Weitere Einzelheiten, Vorteile und Merkmale ergeben sich nicht nur aus den Ansprüchen, den diesen zu entnehmenden Merkmalen -für sich und/oder in Kombination-, sondern auch aus der nachfolgenden Beschreibung von der Zeichnung zu entnehmenden bevorzugten Ausführungsbeispielen.

Es zeigen:
- Fig. 1: eine Ansicht eines Abschnitts einer Elektrohängebahn,
- Fig. 2: einen Schnitt durch die Elektrohängebahn im Bereich eines Fahrwerkes,
- Fig. 3: eine Ansicht eines Fahrzeuges,
- Fig. 4: eine Draufsicht auf eine zwei Fahrwerke eines Fahrzeuges verbindende Traverse,
- Fig. 5: eine Detaildarstellung eines Umlaufelements in Form einer Kette erfaßbar von Fahrzeugen der Elektrohängebahn,
- Fig. 6: ein Verlauf einer Rollenkette zum kontrollierten Vereinzeln von Fahrzeugen,
- Fig. 7: eine Schnittdarstellung der Rollenkette nach Fig. 6 mit in diese eingreifendem von einem Fahrzeug ausgehendem Mitnehmer,
- Fig. 8: ein Verlauf eines Gurtes als Umlaufelement zum kontrollierten Vereinzeln von Fahrzeugen,
- Fig. 9: eine Prinzipdarstellung eines Zusammenführens der Fahrbahn der Elektrohängebahn mit dem Gurt gemäß Fig. 8,
- Fig. 10: eine Detaildarstellung im Bereich "X" in Fig. 8,
- Fig. 11: eine Detaildarstellung im Bereich "Y" in Fig. 8 und
- Fig. 12: das in Fig. 11 dargestellte Detail um 90° gedreht.

In Fig. 1 ist in Ansicht ein Ausschnitt einer Elektrohängebahn dargestellt. Entlang einer im wesentlichen horizontal verlaufenden Fahrbahn (10) sind Fahrzeuge (16) und (18) verfahrbar. Die Fahrzeuge (16) und (18) bestehen aus zwei Fahrwerken (20) und (22), von denen das vordere Fahrwerk (20), das auch als Vorläufer bezeichnet wird, mit einem Elektromotor (24) versehen ist, um das Fahrzeug entlang der Fahrbahn (10) zu bewegen. Insoweit handelt es sich um einen Aufbau einer hinreichend bekannten Elektro- oder Einschienenhängebahn.

Wie die Schnittdarstellung in Fig. 2 aufweist, sind die Fahrwerke (20), (22) über nicht näher bezeichnete Rollen auf einem Profil abstützbar, das von einem U-förmigen Joch (26) ausgeht, das in Richtung der Fahrwerke (20), (22) geöffnet ist.

Der Vorläufer (20) ist über eine Quertraverse (28) mit dem Nachläufer (22) verbunden. Um auch Kurven, Gefälle oder Steigungen zu durchfahren, ist die Traverse (28) in bezug auf den Vorläufer (20) bzw. den Nachläufer (22) in hinreichend bekannter Weise verschwenkbar.

Damit die entlang der Fahrbahn (10) zu verfahrbaren Fahrzeuge (16) und (18) zumindest in bestimmten Bereichen einen gewünschten Abstand aufweisen, also kontrolliert vereinzelt werden können, sind folgende erfindungsgemäße konstruktiven Vorschläge vorgesehen.

In dem den Fig. 1 bis 5 zu entnehmenden Ausführungsbeispiel ist an dem unteren Schenkel (30) des Jochs (26) eine Kette (32) geführt aufgenommen. Hierzu gehen von beiden Seiten des Schenkels (30) einanderzugewandte U-förmige Aufnahmen (34) und (36) bzw. (38) und (40) aus, zwischen denen die Kette (32) geführt ist. In bestimmten Abständen ragen von Kettenelementen Mitnehmer (42) und (44) ab, die an Hand der Fig. 5 näher beschrieben werden. Diese Mitnehmer (42) und (44) werden von von dem Fahrzeug (16) und (18) abragenden stiftförmigen Vorsprüngen (46) und (48) erfaßt. Sobald die Vorsprünge (48) mit den Mitnehmern (42) bzw. (44) in Eingriff gelangt sind, kann eine Relativbewegung zwischen dem Fahrzeug (16) und (18) und der Kette (32) nicht mehr erfolgen. Durch dieses Maßnahme ist sichergestellt, daß die mit den Mitnehmern (42), (44) wechselwirkenden Fahrzeuge (16), (18) im Fahrweg der Kette zueinander einen kontrollierten, vorher festlegbaren Abstand aufweisen.

Wie die Fig. 2 verdeutlicht, gehen die stiftförmigen Vorsprünge (46) und (48), die die Mitnehmer (42) und (44) erfassen, von der Traverse (28) aus, und zwar von dem Bereich, wo die Traversen mit den Fahrwerken (20) und (22) verbunden sind. Hierdurch ist eine hohe Stabilität gewährleistet. Zusätzlich können Verstärkungswinkel (50) und (52) vorgesehen sein, die mit den stiftförmigen Vorsprüngen (46) und (48) verbunden sind.

Die von der Kette (32) ausgehenden Mitnehmer sind in Fig. 5 näher dargestellt. Die normalerweise mit den von der Traverse (28) ausgehenden Vorsprünge (46) und (48) wechselwirkenden Mitnehmer (42) und (44) weisen einen senkrecht zur Förderrichtung (56) verlaufenden Schlitz (54) auf, der von einem kurzen und einem langen Schenkel (58) bzw. (60) begrenzt ist. Der längere Schenkel (60) liegt in Förderrichtung (56) betrachtet vorne.

Damit der Vorsprung (46) bzw. (48) mit dem Mitnehmer (42) bzw. (44) wechselwirken kann, wird die Kette (32) zu dem Transportweg der Fahrzeuge (16) und (18) herangeführt. Hierdurch tauchen die Mitnehmer (42) in den Weg der Mitnehmer (46) und (48) ein. Umgekehrt werden die Mitnehmer (42) und (44) von dem Transportweg weggeführt, wenn die Fahrzeuge (16) und (18) in gewohnter Weise frei fahren sollen (rechter Teil der Fig. 5) Durch die unterschiedlichen Schenkellängen (58) und (60) ist sichergestellt, daß auch dann, wenn ungewollt die Abstände zwischen der Kette (32) und dem Förderweg der Fahrzeuge (16) und (18) variieren sollten, die die Stifte (46) und (48) zumindest weiterhin den längeren Schenkel (60) erfassen, ohne daß die Stifte (46) und (48) in dem Schlitz (54) verharren müssen.

Zusätzlich weist die Kette (32) zweite Mitnehmer (62) auf, die als Sicherheitsmitnehmer bezeichnet werden können. Dieses Mitnehmer (62) sollen sicherstellen, daß dann, wenn die Vorsprünge (46) und (48) eines Fahrzeuges (16) oder (18) unkontrolliert in Ausgriff zu einem Mitnehmer (42), (44) gelangen, zumindest der Sicherheitsmitnehmer (62) erfaßbar ist.

Die zweiten Mitnehmer (62) weisen gleichfalls eine schlitzförmige Aufnahme (64) auf, die jedoch von Schenkeln (66) und (68) gleicher Länge begrenzt ist.

Die Außenflächen der Schenkel (58) und (60) bzw. (66) und (68) sind schräg verlaufend ausgebildet, um so ein stetiges Hineingleiten der Vorsprünge (46) und (48) in die schlitzförmigen Aufnahmen (54) bzw. (64) zu gewährleisten. Zusätzlich können den Schenkeln (58) und (60) längliche Vorsprünge (70) und (72) vorgeordnet bzw. nachgeordnet sein. Durch diese konstruktiven Maßnahmen wird ergänzend sichergestellt, daß kein abruptes Wechselwirken der Fahrzeuge (16) und (18) mit der Kette (32) erfolgt.

In Fig. 4 soll die gestrichelte Darstellung (74) den Verlauf der Kette (32) andeuten. Hierdurch wird erkennbar, daß die stabförmigen Vorsprünge (46) und (48) in den Weg der Mitnehmer (42) und (44) hineinragen. Die gestrichelte Linie (74) in Fig. 5 soll den Transportweg der in die Zeichenebene hineinragenden bzw. aus dieser herausragenden stabförmigen Vorsprünge (46) und (48) verdeutlichen.

Ragt nach dem Ausführungsbeispiel der Fig. 1 bis 5 der vom Fahrzeugen (16) und (18) zu erfassende Mitnehmer (42), (44) von der Kette (32) ab, so ist nach dem Ausführungsbeispiel der Fig. 6 und 7 eine alternative Möglichkeit aufgezeigt.

Wie die Schnittdarstellung A-A der Fig. 7 verdeutlichen soll, wird eine Rollenkette (76) in einer U-förmigen Aufnahme (78) geführt und gleitet mit Buchsen (82) auf einer erhabenen Fläche (80). Ein von einem nicht dargestellten Fahrzeug abragender Mitnehmer (84) greift mit einem zapfenförmigen Vorsprung (86) in die Rollenkette (76) ein, wodurch wiederum sichergestellt wird, daß eine Relativbewegung zwischen Rollenkette (46) und dem den Mitnehmer (84) aufweisenden Fahrzeug nicht erfolgen kann. Auf diese Weise halten aufeinanderfolgende mit der Rollenkette (76) wechselwirkende Fahrzeuge einen gewünschten Abstand zueinander ein.

Wie die Fig. 6 vermitteln soll, werden die Fahrzeuge mittels der Rollenkette (76) in äquidistanten Abständen zueinander bewegt. Diese werden durch die Kreuze (86), (88), (90) und (92) symbolisiert. Bevor die Fahrzeuge mit der Rollenkette (76) in Eingriff gelangen, werden sie in einer sogenannten Warteposition (94) gehalten. Auf diese Weise wird gewährleistet, daß im Verlauf der Rollenkette (76) die aufeinanderfolgenden Fahrzeuge die gewünschten, durch die Kreuze (86), (88) (90) und (92) angedeuteten Abstände zueinander aufweisen.

Das Ausführungsbeispiel der Fig. 9 bis 12 weist ein umlaufendes Umlaufelement wie Gurt (96) auf, welcher entlang eines horizontal oder im wesentlichen horizontal verlaufenden Bahnabschnittes (100) einer Fahrbahn (98) einer Einschienenhängebahn verläuft und sicherstellt, daß in dem Abschnitt (100) die Fahrzeuge einen vorgegebenen Abstand zueinander aufweisen, also kontrolliert vereinzelt sind. Die entsprechenden Positionen in dem Abschnitt (100) sind beispielhaft mit den Bezugszeichen (102) und (104) gekennzeichnet.

Der Gurt (96) wird - wie bei den vorherigen Ausführungsbeispielen - nicht selbst angetrieben, sondern mittels der Fahrzeuge bewegt. Dabei kann gleichfalls gegebenenfalls ein Hilfsmittel zum Erleichtern des "Anfahrens" also zum Überwinden insbesondere der Haftreibung vorgesehen sein. Ferner sollten Mittel zum Spannen des Umlaufelementes wie Gurt oder Kette vorhanden sein.

Die entlang der Fahrbahn (98) verfahrbaren Fahrzeuge weisen Klemmeinrichtungen (110) auf, die im Bereich des Untertrums (108), und zwar im Fahrbahnabschnitt (100) des Gurts festklemmen, so daß eine Relativbewegung zwischen den Fahrzeugen nicht mehr möglich ist.

Außerhalb des Fahrbahnabschnitts (100) ist die Klemmeinrichtung (110) geöffnet. Dies wird an Hand der Fig. 10 verdeutlicht, die die Position des Fahrzeuges im Bereich X der Fig. 8 angibt.

Die Klemmeinrichtung (110) weist ein vorzugsweise von der Traverse (28) des nicht dargestellten Fahrzeuges ausgehendes Plattenelement (112) auf, welches von einem Führungsbolzen (114) durchsetzt ist, das auf der Seite des Plattenelementes (112), das dein Gurt (28) abgewandt ist, von einer Schraubenfeder (116) umgeben ist. Hierdurch erfährt der Bolzen (114) eine Vorspannung, durch die ein am oberen Ende des Bolzen (114) parallel zu der ersten Platte (112) verlaufendes plattenförmiges Element (118) bestrebt ist, in Richtung des Gurts (98) zu dessen Festklemmung verschoben zu werden. Dies wird jedoch dadurch verhindert, daß ein von dem Plattenelement (118) ausgehendes Gleitelement wie Rolle (120) von einer Kufe (122) erfaßt wird, also auf dieser abrollt, wodurch entgegen der Federvorspannung die Klemmeinrichtung (110) angehoben bleibt.

In der Position Y wird die Fahrbahn (98) zum Untertrum (108) herangeführt. Gleichzeitig gelangt das Rad (120) in Ausgriff mit der Kufe (122). Als Folge zieht die Feder (160) das plattenförmige Element (118) in Richtung des Seilzuges (98) um diesen zwischen der Platte (112) und Hebelelementen (124) und (126) festzuklemmen, die schwenkbar von dem plattenförmigen Element (118) ausgehen. Die Hebelelemente (124) und (126) können dabei federvorgespannt sein, wie an Hand der Fig. 12 verdeutlicht wird. Von den Hebelelementen (124), (126) verläuft eines in Richtung des Förderwegs und eines entgegen diesem.

Wird nun ein Abschnitt des Untertrums (108) des Gurts (96) von der Klemmeinrichtung (110) festgeklemmt, so kann erkennbar das Fahrzeug nicht mehr frei zu dem Gurt (96) bewegt werden. Vielmehr wird die Fördergeschwindigkeit des Fahrzeuges durch die des Gurtes (96) bestimmt. Folglich halten Fahrzeuge, die in bestimmten Abständen zueinander Abschnitte des Untertrums (108) festklemmen, im Bereich des Fahrbahnabschnittes (100) einen vorgegebenen Abstand zueinander ein.

## Patentansprüche

1. Elektrohängebahn mit entlang einer horizontal oder im wesentlichen horizontal verlaufenden Laufbahn (10,98) verfahrbaren vorzugsweise zwei über eine Traverse (28) verbundene Laufwerke umfassenden selbstangetriebenen Fahrzeugen (12.14.16, 18), wobei zumindest bereichsweise entlang der Laufbahn (10, 98) eine mittelbar oder unmittelbar mit Fahrzeugen (12, 14, 16, 18) wechselwirkende Distanzierungseinrichtung (32, 76, 96) verläuft,
**dadurch gekennzeichnet**,
daß die Distanzierungseinrichtung ein von zumindest einem Fahrzeug (12, 14, 16, 18) antreibbares endloses Umlaufelement (32, 76, 90) ist.

2. Elektrohängebahn nach Anspruch 1,
**dadurch gekennzeichnet**,
daß das Umlaufelement vorzugsweise ein Gurt (96) ist.

3. Elektrohängebahn nach Anspruch 1 oder 2,
**dadurch gekennzeichnet**,
daß das Umlaufelement (96) am Fahrzeug (12, 14, 16, 18) festklemmbar ist.

4. Elektrohängebahn nach zumindest einem der vorhergehenden Ansprüche,
**dadurch gekennzeichnet**,
daß von dem Fahrzeug (12, 14, 16, 18) senkrecht zu dessen Förderrichtung (56) eine verschiebbare, federvorgespannte, das Umlaufelement wie Gurt (96) erfassende Klemmeinrichtung (110) ausgeht, die vorzugsweise ein mit einem parallel zum Förderweg verlaufenden Kufenelement (122) wechselwirkendes Gleitelement wie Rolle (120) aufweist, wobei beim Wechselwirken von dem Gleitelement (120) mit dem Kufenelement (122) die Klemmeinrichtung (110) entgegen der Federvorspannung bewegbar wie anhebbar ist.

5. Elektrohängebahn nach zumindest einem der vorhergehenden Ansprüche,
**dadurch gekennzeichnet**,
daß die Klemmeinrichtung (110) vorzugsweise federvorgespannte, sich in oder gegen der Bewegungsrichtung des Umlaufelements (96) erstreckende Hebelelemente (124, 126) umfaßt, die das Umlaufelement gegen ein vorzugsweise von der Traverse (28) des Fahrzeugs ausgehendes vorzugsweise flächiges erstes Element (112) drücken.

6. Elektrohängebahn nach Anspruch 5,
**dadurch gekennzeichnet,**
daß das erste Element (112) wie Plattenelement von einem auf der dem Umlaufelement (96) abgewandten Fläche mit einem Federelement (116) wechselwirkenden stabförmigen Element (114) durchsetzt ist, von dem ein oberhalb des Umlaufelement und parallel zu dem ersten Element verlaufendes zweites Element (118) wie Plattenelement ausgeht, von dem seinerseits zum einen das Gleitelement (120) und zum anderen die das Umlaufelement festklemmenden Hebelelemente (124, 126) ausgehen.

7. Elektrohängebahn nach Anspruch 1,
**dadurch gekennzeichnet**,
daß von dem Umlaufelement (32) Mitnehmer (42, 44, 62) ausgehen, die von dem Fahrzeug (12, 14, 16, 18) ausgehende Elemente wie Vorsprünge (46, 48) erfassen und/oder daß von dem Fahrzeug zumindest ein Mitnehmer (84, 86) ausgeht, der in das vorzugsweise als Rollenkette (76) ausgebildete Umlaufelement eingreift.

8. Elektrohängebahn nach Anspruch 1, wobei die Laufbahn U-förmige Joche aufweist,
**dadurch gekennzeichnet**,
daß das Umlaufelement eine Kette (32) ist, die von von beiden Seiten des unteren Schenkels (30) des Jochs (26) ausgehenden Führungen (34, 36; 38, 40) aufgenommen ist, und daß von der Kette (32) ausgehende Mitnehmer (42, 44) jeweils von zwei Schenkeln (58, 60) gleicher oder unterschiedlicher Längen begrenzte schlitzförmige Aufnahmen (54) aufweisen, in die von den Fahrzeugen (12, 14, 16, 18) abragende vorzugsweise stiftförmige Vorsprünge (46, 48) eingreifen, wobei bei Schenkein unterschiedlicher Längen der längere Schenkel (60) in Transportrichtung (56) betrachtet der vordere Schenkel des Mitnehmers (42, 44) ist.

9. Elektrohängebahn nach zumindest einem der vorhergehenden Ansprüche,
**dadurch gekennzeichnet**,
daß die Außenfläche der die Aufnahmen (54, 64) begrenzenden Schenkel (58, 60, 66, 68) schräg verlaufende Flächen aufweisen, die vorzugsweise von parallel zum Zugmittel (32) verlaufenden Längsabschnitten (70, 72) ausgehen.

10. Verfahren zum Beabstanden von entlang einer horizontal oder im wesentlichen horizontal verlaufenden Laufbahn (10, 98) verfahrbaren, vorzugsweise zwei über eine Traverse (28) verbundene Laufwerke umfassenden selbstangetriebenen Fahrzeugen (12, 14, 16, 18), wobei zumindest bereichsweise entlang der Laufbahn (10, 98) eine mittelbar oder unmittelbar mit Fahrzeugen (12, 14, 16, 18) wechselwirkende Distanzierungseinrichtung (32, 76, 96) verläuft,
**dadurch gekennzeichnet**,
daß die Distanzierungseinrichtung (32, 76, 96) zu deren Antrieb mittelbar oder unmittelbar von zumindest einem Fahrzeug (12, 14, 16, 18) derart erfaßt wird, daß zwischen die Distanzierungseinrichtung erfassenden Fahrzeugen eine Relativbe-wegung ausgeschlossen oder im wesentlichen ausgeschlossen wird.
